# FASCICULE DE BREVET EUROPEEN

(11) **EP 2 054 904 B1**
(45) Date de publication et mention de la délivrance du brevet: **08.08.2012**
(21) Numéro de dépôt: 07787947.6
(22) Date de dépôt: 26.07.2007
(51) Int. Cl.: H01H 13/704

(54) **MODULE DE COMMANDE, EN PARTICULIER POUR VEHICULE AUTOMOBILE**
STEUERMODUL INSBESONDERE FÜR EIN AUTOMOTIVE-FAHRZEUGMODUL
CONTROL MODULE, IN PARTICULAR FOR AN AUTOMOTIVE VEHICLE MODULE

(30) Priorité: 23.08.2006 FR 0607483
(43) Date de publication de la demande: 06.05.2009
(73) Titulaire: DAV, 94000 Creteil (FR)
(72) Inventeur: LAURENT, Patrice, 74250 Viuz En Sallaz (FR); DROUIN, Xavier, 74100 Annemasse (FR)
(74) Mandataire: Croonenbroek, Thomas Jakob
(86) Numéro de dépôt international: PCT/EP2007/057728
(87) Numéro de publication internationale: WO 2008/022872

(56) Documents cités:
- DE-A1- 3 236 256
- US-A1- 4 646 062
- US-A1- 5 239 152

## Description

La présente invention est relative à un module de commande, en particulier pour véhicule automobile.

Plus précisément, un tel module trouve une application avantageuse pour les commandes se trouvant au niveau de la console entre les deux sièges avant d'un véhicule automobile pour par exemple commander des fonctions de climatisation, d'un système audio, d'un système de téléphonie ou encore d'un système de navigation.

L'invention peut aussi être appliquée dans une région du véhicule appelée le dôme qui se situe au niveau de l'emplacement habituel du rétroviseur intérieur, pour par exemple commander des lumières intérieures, un verrouillage central, un toit ouvrant, les feux de détresse ou les lumières d'ambiance.

Ce module peut également servir pour les commandes de lève-vitres, des commandes de positionnement des rétroviseurs extérieurs ou encore des commandes de déplacement de sièges motorisés.

Dans le domaine automobile, les commandes de divers organes électriques sont réalisées classiquement par des commutateurs / interrupteurs. Toutefois, au vu du nombre croissant d'organes électriques à commander, des dispositifs de commande multifonctions sont de plus en plus utilisés du fait des avantages ergonomiques qui en résultent. En effet, à partir d'un seul bouton de commande, réalisé par exemple sous forme d'un joystick, associé à un écran d'affichage, on peut naviguer dans des menus déroulants pour commander par exemple la climatisation, le système audio ou encore le système de navigation.

Pour augmenter le confort ergonomique, l'utilisation d'une technologie à capteur tactile, seul ou en complément de tels boutons multifonctions, peut être considérée comme un développement intéressant.

En effet, les capteurs tactiles, en particulier pour le domaine automobile, ont fait des progrès importants. Une technologie utilisant des résistances sensibles à la pression (également connu sous le nom capteur FSR pour « Force Sensing Resistor ») devance de plus en plus d'autres technologies équivalentes, comme par exemple des technologies capacitives ou encore optiques grâce à sa facilité de mise en oeuvre et sa robustesse.

De tels capteurs sont par exemple connus sous le nom tablette digitalisante (dénomination anglaise "Digitizer pad") et on cite comme art antérieur les documents suivants : US 4,810,992, US 5,008,497, FR 2683649 US 5,239,152, ou encore EP 0541 102.

Ces capteurs comprennent des couches semi-conductrices souples prises en sandwich entre par exemple une couche conductrice et une couche résistive. En exerçant une pression sur la couche FSR, sa résistance ohmique diminue permettant ainsi, par application d'une tension électrique adaptée, de mesurer la pression appliquée et / ou la localisation de l'endroit où la pression est exercée.

Selon une conception différente de la technologie FSR, le capteur tactile comprend deux feuilles souples de support espacées l'une de l'autre par des entretoises élastiques et portant sur des faces mutuellement en regard des éléments permettant de réaliser un contact électrique lors de la compression du capteur (voir par exemple EP 1 429 355 et EP 1 429 356).

Toutefois, les capteurs connus sont de par leur conception généralement opaque, ce qui pose des problèmes pour l'éclairage des commandes pour la conduite de nuit dans un véhicule automobile.

En effet, le rétro - éclairage de symboles de signalisation, c'est-à-dire l'éclairage par la face arrière, s'est imposé dans le domaine automobile pour ses avantages en termes d'ergonomie et de possibilités d'intégration au niveau d'une commande. Pour un bouton de commande, on prévoit par exemple sur sa face de commande un pictogramme montrant la fonction qui peut être commandée par ce bouton. Ce pictogramme est souvent réalisé en une matière plastique de couleur blanche laissant passer la lumière d'une diode électroluminescente placée derrière le pictogramme. Lors de la conduite de jour, le conducteur aperçoit clairement le pictogramme blanc sur le bouton, et lors de la conduite de nuit, le rétro - éclairage permet au conducteur une localisation aisée de la commande.

La présente invention vise à proposer un module de commande comprenant un capteur tactile sensible à une pression exercée sur ce capteur qui puisse bénéficier d'un rétro - éclairage pour un meilleur repérage des fonctions à commander, en particulier lors de la conduite de nuit.

A cet effet, l'invention a pour objet un module de commande, comprenant au moins une surface de commande tactile réalisée par l'intermédiaire d'un capteur sensible à la pression exercée sur la surface tactile, et une couche souple de protection recouvrant ledit capteur et permettant de transmettre localement une pression au capteur, caractérisé en ce qu'il comprend en outre un support mécanique rigide dans lequel sont ménagées des ouvertures permettant de laisser passer la lumière d'au moins une source lumineuse et définissant des régions de rétro -éclairage de la surface tactile, et une plaque en un matériau incompressible et laissant passer de la lumière qui est placée en sandwich entre le support mécanique et le capteur, et qui définit au niveau de la surface tactile une surface continue lisse, et en ce que le capteur ainsi que la couche souple de protection sont réalisés de manière à laisser passer de la lumière au moins partiellement au niveau des régions de rétro - éclairage.

L'invention a en outre pour objet un dispositif de commande multifonctions pour commander les fonctions d'au moins un ensemble d'organes électriques ou électroniques d'un véhicule automobile, tel qu'un système de climatisation, d'un système audio, d'un système de navigation, d'un système de téléphonie, des commandes de lèves-vitres motorisés, des commandes de réglages de rétroviseurs extérieurs, des commandes de réglage en position d'un toit ouvrant, des commandes d'éclairage d'intérieur, des commandes de réglages d'un siège de véhicule automobile, caractérisé en ce qu'il comprend un module tel qu défini ci-dessus.

D'autres caractéristiques et avantages de l'invention ressortiront de la description suivante, donnée à titre d'exemple, sans caractère limitatif, en regard des dessins annexés sur lesquels :
- la figure 1 montre une vue en perpective d'un module selon l'invention à l'état assemblé,
- la figure 2 montre une vue éclatée en perspective de la figure 1,
- la figure 3 montre une vue en coupe transversale selon la ligne III - III de la figure 1,
- la figure 4 est une vue de principe d'un capteur tactile du module selon un premier mode de réalisation,
- la figure 5 est une vue de principe d'un capteur tactile selon un second mode de réalisation, et
- la figure 6 est un schéma synoptique d'un dispositif de commande multifonctions comprenant un module selon l'invention.

Un exemple de réalisation non limitatif de l'invention pour une application de commandes multifonctions sera décrit par la suite en relation aux figures annexées.

La figure 1 montre un module de commande 1 selon l'invention qui se présente sous une terme générale parallélépipédique, destiné à être monté dans un véhicule automobile, de préférence au niveau de la console du milieu entre les deux sièges avant.

Bien entendu, d'autre formes et d'autres emplacements peuvent être envisagés en fonction des commandes à réaliser et leur emplacement habituel.

Le module comprend une surface de commande tactile 3 indiquée en traits pointillés et, de manière facultative, un logement 5 pour recevoir par exemple un bouton multifonctions tel qu'un joystick .

A l'intérieur de la surface de commande tactile 3 sont définies six zones tactiles de sélection d'organes électriques ou électroniques 11 ( par exemple « MENU GENERAL» « RADIO », « CD », « NAVIGATION », « TELEPHONE » et « CLIMATISATION » ) ainsi qu'un clavier alphanumérique classique 13 à douze touches tactiles (les chiffres « 0 » à « 9 » ainsi que les symboles « # » et « * »). Chaque zone ou touche comporte un symbole ou une inscription de lettre(s) ou de chiffre(s) en rapport avec la fonction à commander qui, comme cela sera décrit plus loin, peut être visible en permanence selon un premier mode de réalisation ou, selon un second mode de réalisation, seulement si un rétro - éclairage est appliqué.

Comme on le voit miteux en référence aux figures 2 et 3, le module de commande 1 comprend un support mécanique 15 rigide, par exemple réalisé en matière plastique, avec deux parois latérales 17 et une partie horizontale légèrement bombée / galbée 19 soutenue par les parois 17.

Entre les parois 17 est maintenue une carte à circuit imprimé 23 portant des sources lumineuses 25, telles que des diodes électroluminescentes (« LED » pour « light emitting diodes », c'est-à-dire des diodes d'émission de lumière).

Dans la partie 19 du support 15 sont ménagées des ouvertures 27 (voir figure 3) permettant de laisser passer la lumière provenant des sources lumineuses 25 et définissant des régions de rétro - éclairage des symboles ou inscriptions de lettre(s) ou de chiffrés) de la zone tactile 3. De préférence, on prévoit une source lumineuse 25 par région de rétro - éclairage, celle-ci étant entourée de parois de séparation 28 pour permettre un éclairage sélectif d'une ou de plusieurs zones tactiles et pour obtenir un résultat d'éclairage optimal.

La forme des ouvertures 27 est avantageusement de forme circulaire, au moins pour les touches tactiles du clavier alphanumérique 13, ou de forme ovale, en particulier pour une zone aux dimensions allongées. Etant donné due les diodes électroluminescentes émettent en général un cône de lumière, cette forme circulaire ou ovale permet d'obtenir un éclairage assez homogène et uniforme.

Sur le support 15 est placée une plaque 29 réalisée en un matériau incompressible, laissant passer la lumière. Par incompressible, on entend qu'un utilisateur ne peut pas en diminuer l'épaisseur en appuyant sur la plaque. Pour laisser passer la lumière à travers, la plaque est réalisée en un matériau transparent ou translucide, de préférence en polycarbonate.

Si on souhaite utiliser des diodes lumineuses de faible puissance, une plaque transparente est préférée car elle ne diminue pas la puissance lumineuse émise par les sources 25.

Si on souhaite obtenir un éclairage plus uniforme et homogène, en particulier si la taille de la zone de rétro - éclairage est importante par rapport à la taille de la source lumineuse, on préfère une plaque translucide, voir laiteuse pour homogéniser la lumière émise par les sources 25.

La plaque 29 est prise en sandwich entre le support 15 d'une part et un capteur 31 sensible à la pression exercée dans la zone tactile 3 d'autre part. Ces capteurs 31 sont sensibles à une compression qui en diminue légèrement leur épaisseur et qui se traduit par un signal électrique exploitable pour connaître l'endroit de l'appui et/ ou la pression appliquée.

Ce capteur 31 est de préférence un capteur à technologie FSR tel que décrit par exemple dans les documents US 4,810,992, US 5,008,497, FR 2683649, EP 0 541 102, ou encore les documents EP 1 429 355 et EP 1 429 356.

Il est à noter que la plaque 29 est au moins au niveau de la surface de commande tactile 3 continue et parfaitement lisse. Par cela, on comprend qu'elle ne comporte aucune aspérité ou trou au niveau de la surface tactile 3.

En effet, des bords d'un trou ou des aspérités sur la surface pourraient provoquer des signaux de commandes erronés et conduire à une détérioration prématurée du capteur par une compression répété contre un bord ou une aspérité.

On comprend donc que la plaque 29 permet à la fois de protéger le capteur 31 pour le placer dans des conditions de travails optimales et de laisser passer la lumière des sources lumineuses 25, soit directement (plaque transparente) soit en homogénéisant le flux lumineux (plaque translucide/laiteuse).

Une couche souple de protection 33 recouvre le capteur 31 et permet de transmettre localement une pression à celui-ci.

Le capteur 31 ainsi que la couche souple de protection 33 sont réalisés de manière à laisser passer de la lumière au moins partiellement au niveau des régions de rétro - éclairage.

A cet effet, on envisage selon un premier mode de réalisation (voir vue de principe de la figure 4) de réaliser un capteur 31 avec des trous 32 de manière à laisser passer de la lumière au moins partiellement au niveau des régions de rétro - éclairage. Si on prend par exemple le capteur décrit dans les documents EP 1 429 355 et EP 1 429 356, il suffit de réaliser le bord des trous 34 comme des bords extérieurs du capteur 31. On choisit la taille de ces trous de préférence plus petite que l'empreinte d'un doigt d'un utilisateur. De façon surprenante, il a été constaté que le fonctionnement d'un tel capteur n'est pas affecté par ces discontinuités telles que des trous, dans la surface tactiles.

Selon un second mode de réalisation (voir vue de principe de la figure 5), le capteur comprend deux feuilles souples réalisées en un matériau laissant passer la lumière et des pistes actives prises en sandwich entre ces feuilles souples, les pistes formant une grille 34 et la lumière passe au travers de la grille 34.

En ce qui concerne la couche souple 33, celle-ci présente au niveau des régions de rétro - éclairage des symboles / signes sous forme de pictogrammes de commande ou d'inscriptions de lettre(s) ou de chiffre(s). Ces symboles sont réalisés en un matériau laissant passer de la lumière au moins partiellement.

Selon une première variante, la couche souple 33 est par exemple réalisée en silicone.

Selon une seconde variante, cette couche souple 33 est réalisée suivant la technologie « Black Panel » (c'est-à-dire une technologie dite du « panneau noir ») qui est décrite dans les documents DE2613024, DE19702957, DE19705536, DE19935386, EP0803711, ou WO2005035299. Dans ce cas, les symboles / signes tels que les chiffres, lettres ou pictogrammes sont réalisés de manière qu'ils ne sont visbiles qu'en cas de rétro - éclairage. Par conséquent, en absence d'une source lumineuse, la couche de protection 33 apparaît uniforme sans aucune indication ou écriture au niveau de la surface tactile 3. Dans ce cas, la couche souple 33 de protection est réalisée avantageusement en une feuille de polycarbonate d'une épaisseur comprise entre 0,1mm et 0,5mm, de préférence égale à environ 0,2mm. Grâce à sa faible épaisseur, la feuille de polycarbonate est apte à transmettre localement un appui sur le capteur 31.

En revenant à la figure 1, le module 1 peut recevoir dans sa partie centrale 35 de son logement 5 par exemple un bouton de commande multifonctions, réalisé sous forme d'un joystick et dans ses parties latérales 37 des touches de commandes.

Bien entendu, la combinaison d'un bouton multifonctions avec la surface de commande tactile n'est pas impérative. Pour la réalisation d'un module de commande simplifié par exemple pour des commandes de régalage de lève-vitres, de rétroviseurs, d'un toit ouvrant ou d'un siège motorisé, ce logement 5 du module n'est pas nécessaire et peut être omis.

Sur la figure 4 est représenté un schéma synoptique d'un dispositif de commande multifonctions 40 pour commander les fonctions d'au moins un ensemble d'organes électriques ou électroniques d'un véhicule automobile, tel qu'un système de climatisation, d'un système audio, d'un système de navigation, d'un système de téléphonie, des commandes de lèves-vitres motorisés, des commandes de réglages de rétroviseurs extérieurs, des commandes de réglage en position d'un toit ouvrant, des commandes d'éclairages intérieurs, des commandes de réglages d'un siège de véhicule automobile.

Ce dispositif comprend un module de commande 1 tel que décrit en relation avec les figures 1 à 5 ainsi qu'un écran 42 d'affichage des fonctions à commander.

Le module de commande 1 et l'écran 42 sont reliés à une unité de traitement 44 qui gère l'écran en fonction des commandes tactiles reçues du module 1. Cette unité 44 envoie par la suite les commandes définitives au système sélectionné (par exemple augmenter le volume pour un système radio).

Pour signaler à l'utilisateur que sa commande a bien été détectée par la surface tactile 3, notamment en conduite de nuit, on peut en outre prévoir dans le module de commande 1, au moins un vibreur 46 apte à appliquer une vibration à la surface de commande (figure 3).

Dans le présent contexte, un vibreur est un moyen d'appliquer un mouvement à la surface tactile, de manière que l'utilisateur perçoive un retour haptique de sa commande.

Les vibreurs sont contrôlés par un contrôleur et sont configurés de manière à appliquer un mouvement parallèle à ladite surface tactile 3.

Bien entendu, des mouvements perpendiculaires, une combinaison de directions de mouvements, des mouvements percutants ou autres peuvent être envisagés.

On prévoit ainsi que le vibreur 46 est en contact avec la face intérieure d'une paroi latérale 17 du support mécanique 15 pour faire vibrer la surface tactile 3 comme représenté sur la figure 3.

Cette disposition permet l'optimisation de l'espace disponible dans le module de commande.

En fonctionnement, le vibreur transmet le mouvement de vibration à la surface tactile 3, via le support mécanique rigide 15 et via la plaque 29.

Pour cela, le support 15 possède des pieds (non visbles) en prise avec des pistons des vibreurs 46, qui comprennent par exemple un moteur électrique, un électroaimant ou un élément piézoélectrique pour mettre le piston en mouvement.

Selon une variante de réalisation non représentée, le vibreur est en contact avec la plaque pour faire varier la surface tactile.

Les composants électriques sont avantageusement connectés à la carte de circuit imprimé 23.

Dans une version alternative, les pistons peuvent être réalisés sous forme de vis en prise avec les pieds de la surface tactile.

On peut prévoir une liaison directe entre la commande appliquée par exemple par un doigt d'un utilisateur sur la surface 3 et le retour haptique d'information donné par les vibreurs.

Le retour haptique est détecté par le doigt même.

On comprend donc que grâce à la plaque 29, on peut protéger le capteur des sollicitations mécaniques répétés ou trop importantes qui peuvent endomager le capteur et réduire considérablement la durée de vie de celui-ci.

On obtient un module de commande compact, permettant de réaliser de nombreuses fonctions qui sont ergonomiquement facilement compréhensible.

## Revendications

1. Module de commande, comprenant au moins une surface de commande tactile (3) réalisée par l'intermédiaire d'un capteur (31) sensible à la pression exercée sur la surface tactile (3), et une couche souple de protection (33) recouvrant ledit capteur (31) et permettant de transmettre localement une pression au capteur, **caractérisé en ce qu'**il comprend en outre un support (15) mécanique rigide dans lequel sont ménagées des ouvertures (27) permettant de laisser passer la lumière d'au moins une source lumineuse (25) et définissant des régions de rétro -éclairage de la surface tactile (3), et une plaque (29) en un matériau incompressible et laissant passer de la lumière qui est placée en sandwich entre le support mécanique (15) et le capteur (31), et qui définit au niveau de la surface tactile (3) une surface continue lisse, et **en ce que** le capteur (31) ainsi que la couche souple de protection (33) sont réalisés de manière à laisser passer de la lumière au moins partiellement au niveau des régions de rétro - éclairage.

2. Module de commande selon la revendication 1, **caractérisé en ce que** les ouvertures (27) du support mécanique (15) présentent une forme ovale ou circulaire.

3. Module de commande selon la revendication 1 ou 2, **caractérisé en ce que** la plaque (29) est réalisée en un matériau transparent.

4. Module de commande selon la revendication 1 ou 2, **caractérisé en ce que** la plaque (29) est réalisée en un matériau translucide.

5. Module de commande selon l'une quelconque des revendications 1 à 4, **caractérisé en ce que** la plaque (29) est réalisée en polycarbonate.

6. Module de commande selon l'une quelconque des revendications 1 à 5, **caractérisé en ce que** le capteur (31) sensible à la pression est un capteur selon la technologie FSR.

7. Module de commande selon la revendication 6, **caractérisé en ce que** le capteur comporte des trous de manière à laisser passer de la lumière au moins partiellement au niveau des régions de rétro - éclairage.

8. Module de commande selon la revendication 6, **caractérisé en ce que** le capteur comprend deux feuilles souples réalisées en un matériau laissant passer la lumière et des pistes actives prises en sandwich entre ces feuilles souples, les pistes formant une grille et **en ce que** la lumière passe au travers de la grille.

9. Module de commande selon l'une quelconque des revendications 1 à 8, caractérisé en ce la couche souple de protection (33) présente au niveau des régions de rétro - éclairage des symboles ou signes de commande réalisés en un matériau laissant passer de la lumière au moins partiellement.

10. Module de commande selon la revendication 9, **caractérisé en ce que** la couche souple (33) de protection est réalisée en silicone.

11. Module de commande selon la revendication 9 ou 10, **caractérisé en ce que** les signes de commande sont réalisés de manière qu'ils ne sont visbiles qu'en cas de rétro - éclairage.

12. Module de commande selon la revendication 11, **caractérisé en ce que** la couche souple (33) de protection est réalisée en une feuille de polycarbonate d'une épaisseur comprise entre 0,1 mm et 0,5mm, de préférence égale à environ 0,2mm.

13. Module de commande selon l'une quelconque des revendications précédentes , **caractérisé en ce qu'**il comporte au moins un vibreur (46) apte à appliquer une vibration à la surface de commande (5) pour signaler à l'utilisateur de la prise en compte d'une commande.

14. Module de commande selon la revendication 13, **caractérisé en ce que** le vibreur (46) est en contact avec la plaque (29).

15. Module de commande selon la revendication 13, **caractérisé en ce que** le vibreur (46) est en contact avec le support mécanique (15).

16. Dispositif de commande multifonctions pour commander les fonctions d'au moins un ensemble d'organes électriques ou électroniques d'un véhicule automobile, tel qu'un système de climatisation, d'un système audio, d'un système de navigation, d'un système de téléphonie, des commandes de lèves-vitres motorisés, des commandes de réglages de rétroviseurs extérieurs, des commandes de réglage en position d'un toit ouvrant, des commandes d'éclairage d'intérieur, des commandes de réglages d'un siège de véhicule automobile, caractérisé en ce du'il comprend un module selon l'une quelconque des revendications 1 à 15.

17. Dispositif selon la revendication 16, **caractérisé en ce que** le dispositif comprend en outre un écran d'affichage des fonctions à commander.

## Claims

1. Control module, comprising at least one touch control surface (3) made by means of a sensor (31) sensitive to pressure exerted on the touch surface (3) and a flexible protection layer (33) covering said sensor (31) and enabling pressure to be transferred locally to the sensor, **characterized in that** it furthermore comprises a rigid mechanical support (15) in which openings (27) are formed enabling light to pass from at least one light source (25) and defining backlighting regions of the touch surface (3), and a plate (29) made of an incompressible material and allowing light to pass which is sandwiched between the mechanical support (15) and the sensor (31), and which defines a smooth continuous surface at the level of the touch surface (3), and **in that** the sensor (31) and the flexible protection layer (33) are made so as to allow light to pass at least partly in the backlighting regions.

2. Control module according to Claim 1, **characterized in that** the openings (27) in the mechanical support (15) have a circular or oval shape.

3. Control module according to Claim 1 or 2, **characterized in that** the plate (29) is made of a transparent material.

4. Control module according to Claim 1 or 2, **characterized in that** the plate (29) is made of a translucent material.

5. Control module according to any one of Claims 1 to 4, **characterized in that** the plate (29) is made of polycarbonate.

6. Control module according to any one of Claims 1 to 5, **characterized in that** the pressure sensitive sensor (31) is a sensor according to FSR technology.

7. Control module according to Claim 6, **characterized in that** the sensor comprises holes so as to allow light to pass at least partly in the backlighting regions.

8. Control module according to Claim 6, **characterized in that** the sensor comprises two flexible sheets made of a material that allows light to pass and active tracks sandwiched between these flexible sheets, the tracks forming a grid, and **in that** the light passes through the grid.

9. Control module according to any one of Claims 1 to 8, **characterized in that** in the backlighting regions the flexible protection layer (33) has control symbols or signs made of a material that allows light to pass at least partly.

10. Control module according to Claim 9, **characterized in that** the flexible protection layer (33) is made of silicone.

11. Control module according to Claim 9 or 10, **characterized in that** the control signs are made so that they are visible only when there is backlighting.

12. Control module according to Claim 11, **characterized in that** the flexible protection layer (33) is made of a polycarbonate sheet of a thickness of between 0.1 mm and 0.5 mm, preferably equal to around 0.2 mm.

13. Control module according to any one of the preceding claims, **characterized in that** it comprises at least one vibrating device (46) capable of applying vibration to the control surface (3) in order to signal to the user that a command has been registered.

14. Control module according to Claim 13, **characterized in that** the vibrating device (46) is in contact with the plate (29).

15. Control module according to Claim 13, **characterized in that** the vibrating device (46) is in contact with the mechanical support (15).

16. Multifunction control device for controlling the functions of at least one set of electrical or electronic units of a motor vehicle, such as an airconditioning system, an audio system, a navigation system, a telephone system, motorized window regulator controls, controls for adjusting exterior rearview mirrors, controls for adjusting the position of a sunroof, interior lighting controls, controls for adjusting the seat of a motor vehicle, **characterized in that** it comprises a module according to any one of Claims 1 to 15.

17. Device according to Claim 16, **characterized in that** the device furthermore comprises a screen for displaying the functions to be controlled.

## Patentansprüche

1. Steuermodul, mit wenigstens einer Berührungssteueroberfläche (3), die mittels eines Sensors (31) verwirklicht ist, der für den Druck empfindlich ist, der auf die Berührungsoberfläche (3) ausgeübt wird, und einer nachgiebigen Schutzschicht (33), die den Sensor (31) abdeckt und ermöglicht, einen Druck lokal an den Sensor zu übertragen, **dadurch gekennzeichnet, dass** es außerdem einen starren mechanischen Träger (15), in dem Öffnungen (27) ausgespart sind, die ermöglichen, das Licht wenigstens einer Lichtquelle (25) durchzulassen, und Hintergrundbeleuchtungsbereiche der Berührungsoberfläche (3) definieren, und eine Platte (29) aus einem nicht komprimierbaren Material, die das Licht durchlässt und die zwischen dem mechanischen Träger (15) und dem Sensor (31) eingebettet ist und auf Höhe der Berührungsoberfläche (3) eine glatte ununterbrochene Oberfläche definiert, umfasst und dass der Sensor (31) sowie die nachgiebige Schutzschicht (33) in der Weise verwirklicht sind, dass sie das Licht auf Höhe der Hintergrundbeleuchtungsbereiche wenigstens teilweise durchlassen.

2. Steuermodul nach Anspruch 1, **dadurch gekennzeichnet, dass** die Öffnungen (27) des mechanischen Trägers (15) eine ovale oder kreisförmige Form aufweisen.

3. Steuermodul nach Anspruch 1 oder 2, **dadurch gekennzeichnet, dass** die Platte (29) aus einem lichtdurchlässigen Material verwirklicht ist.

4. Steuermodul nach Anspruch 1 oder 2, **dadurch gekennzeichnet, dass** die Platte (29) aus einem durchscheinenden Material verwirklicht ist.

5. Steuermodul nach einem der Ansprüche 1 bis 4, **dadurch gekennzeichnet, dass** die Platte (29) aus Polycarbonat verwirklicht ist.

6. Steuermodul nach einem der Ansprüche 1 bis 5, **dadurch gekennzeichnet, dass** der Sensor (31), der für Druck empfindlich ist, ein Sensor gemäß der FSR-Technologie ist.

7. Steuermodul nach Anspruch 6, **dadurch gekennzeichnet, dass** der Sensor Löcher aufweist, derart, dass das Licht wenigstens teilweise auf Höhe der Hintergrundbeleuchtungsbereiche durchgelassen wird.

8. Steuermodul nach Anspruch 6, **dadurch gekennzeichnet, dass** der Sensor zwei nachgiebige Folien, die aus einem das Licht durchlassenden Material verwirklicht sind, und aktive Bahnen, die zwischen diesen nachgiebigen Folien eingebettet sind, aufweist, wobei die Bahnen ein Gitter bilden, und dass das Licht durch das Gitter verläuft.

9. Steuermodul nach einem der Ansprüche 1 bis 8, **dadurch gekennzeichnet, dass** die nachgiebige Schutzschicht (33) auf Höhe der Hintergrundbeleuchtungsbereiche Symbole oder Steuerzeichen aufweist, die aus einem Material verwirklicht sind, die das Licht wenigstens teilweise durchlassen.

10. Steuermodul nach Anspruch 9, **dadurch gekennzeichnet, dass** die nachgiebige Schutzschicht (33) aus Silikon verwirklicht ist.

11. Steuermodul nach Anspruch 9 oder 10, **dadurch gekennzeichnet, dass** die Steuerzeichen in der Weise verwirklicht sind, dass sie nur im Fall einer Hintergrundbeleuchtung sichtbar sind.

12. Steuermodul nach Anspruch 11, **dadurch gekennzeichnet, dass** die nachgiebige Schutzschicht (33) aus einer Polycarbonatfolie mit einer Dicke im Bereich von 0, 1 mm bis 0,5 mm und vorzugsweise von etwa 0, 2 mm verwirklicht ist.

13. Steuermodul nach einem der vorhergehenden Ansprüche, **dadurch gekennzeichnet, dass** es wenigstens einen Vibrator (46) umfasst, der dafür ausgelegt ist, auf die Steueroberfläche (3) eine Vibration auszuüben, um dem Anwender die Übernahme eines Befehls zu melden.

14. Steuermodul nach Anspruch 13, **dadurch gekennzeichnet, dass** der Vibrator (46) mit der Platte (29) in Kontakt ist.

15. Steuermodul nach Anspruch 13, **dadurch gekennzeichnet, dass** der Vibrator (46) mit dem mechanischen Träger (15) in Kontakt ist.

16. Multifunktions-Steuervorrichtung zum Steuern der Funktionen wenigstens einer Anordnung elektrischer oder elektronischer Organe eines Kraftfahrzeugs wie etwa ein Klimatisierungssystem, ein Audiosystem, ein Navigationssystem, ein Telephonsystem, Befehle elektrischer Fensterheber, Befehle zum Einstellen von Außenrückspiegeln, Befehle zum Einstellen der Position eines Schiebedachs, Befehle zur Innenraumbeleuchtung und Befehle zum Einstellen eines Kraftfahrzeugsitzes, **dadurch gekennzeichnet, dass** sie ein Modul nach einem der Ansprüche 1 bis 15 umfasst.

17. Vorrichtung nach Anspruch 16, **dadurch gekennzeichnet, dass** die Vorrichtung außerdem einen Bildschirm zum Anzeigen der zu steuernden Funktionen aufweist.
